# NEUE EUROPÄISCHE PATENTSCHRIFT

(11) **EP 1 264 137 B2**
(45) Veröffentlichungstag und Bekanntmachung des Hinweises auf die Entscheidung über den Einspruch: **16.07.2014**
(45) Hinweis auf die Patenterteilung: 16.04.2008
(21) Anmeldenummer: 01923589.4
(22) Anmeldetag: 20.02.2001
(51) Int. Cl.: F21V 19/04

(54) **LEUCHTE, INSBESONDERE EINBAULEUCHTE**
LAMP, ESPECIALLY BUILT-IN LAMP
LAMPE, EN PARTICULIER LAMPE ENCASTREE

(30) Priorität: 17.03.2000 DE 20004985 U
(43) Veröffentlichungstag der Anmeldung: 11.12.2002
(73) Patentinhaber: Zumtobel Lighting GmbH & Co. KG, 32657 Lemgo (DE)
(72) Erfinder: KRIETENSTEIN, Beate, 32756 Detmold (DE); HOLZKÄMPER, Karl-Heinz, 32657 Lemgo (DE)
(74) Vertreter: Schmidt-Evers, Jürgen
(86) Internationale Anmeldenummer: PCT/EP2001/001904
(87) Internationale Veröffentlichungsnummer: WO 2001/069127

(56) Entgegenhaltungen:
- EP-A- 0 686 805
- WO-A-98/03817
- WO-A1-01/69127
- WO-A1-98/03817
- DE-A- 3 940 437
- DE-A1- 3 940 437
- DE-U1- 8 711 032
- US-A- 4 763 231
- US-A- 4 939 629

## Beschreibung

Die Erfindung bezieht sich auf eine Decken- oder Wandeinbauleuchte nach dem Oberbegriff des Anspruches 1.

Übliche Leuchten zur Beleuchtung eines Raumes kann man hinsichtlich ihrer Position zu einem sie tragenden Träger in zwei Kategorien einteilen. Bei der ersten Kategorie ist die Leuchte mit einem gegebenenfalls vorhandenen und den Reflektor aufnehmenden Gehäuse an einem Leuchtenträger, z.B. an der Decke oder einer Wand des Raumes, oder an einem im Raum angeordneten Leuchtenträger angebaut. Dabei kann die Leuchte als Anbauleuchte unmittelbar am Leuchtenträger oder in einem Abstand davon gehalten sein, z.B. mittels wenigstens eines langgestreckten Aufhängelements, wie eines oder mehrerer Seile, Ketten oder Pendel. Bei der zweiten Kategorie ist die Leuchte als Einbauleuchte wenigstens teilweise in eine Einbauöffnung im Leuchtenträger, z.B. in die Decke oder die Wand des Raumes, eingebaut.

Eine Leuchte der eingangs angegebenen Art ist z.B. in der DE 43 44 376 A1 oder der DE 43 44 431 A1 beschrieben und zwar jeweils als Einbauleuchte. Bei diesen bekannten Ausgestaltungen ist der Reflektor jeweils durch ein Grundgestell am Leuchtenträger, nämlich der Decke eines Raumes befestigbar, wobei das Grundgestell an seinem in die Abstrahlrichtung weisenden Ende ein flanschförmiges Randteil zum Abdecken der Fuge zwischen dem Einbauöffnungsrand aufweist. Der Grundrahmen ist mittels besonderen Halteteilen am Einbauöffnungsrand der Decke befestigbar und bildet somit ein erstes Haltemittel zum Halten der Leuchte am Leuchtenträger. Ein Lampenhalter oder Fassungsträger für wenigstens eine Lampe ist in einer Position angeordnet, in der er einer Ausnehmung im Reflektor außen gegenüberliegt und durch zweite Haltemittel mit dem Grundrahmen lösbar verbunden ist. Bei dieser bekannten Ausgestaltung ist ein großer Herstellungsaufwand vorgegeben, der auch zu einer handhabungsaufwendigen und zeitaufwendigen Montage bzw. Demontage führt.

Eine Leuchte der eingangs angegebenen Art ist auch in der WO 98/03817 beschrieben.

Der Erfindung liegt die Aufgabe zugrunde, eine Leuchte der eingangs angegebenen Art zu vereinfachen. Insbesondere soll die Halterung des Lampenhalters verbessert werden.

Diese Aufgabe wird durch die Merkmale des Anspruches 1 gelöst. Vorteilhafte Weiterbildungen der Erfindung sind in den Unteransprüchen beschrieben.

Bei der erfindungsgemäßen Ausgestaltung ist der Lampenhalter durch direkte Verbindung mit der Außenseite des Reflektors an diesem befestigt. Hierdurch ist es möglich, den Fassungsträger direkt an der Außenseite des Reflektors zu halten. Im Vergleich mit der gattungsgemäßen Ausgestaltung kann somit ein Grundgestell als

mittelbares Halteteil zwischen dem Fassungsträger und dem Reflektor entfallen. Folglich läßt sich die erfindungsgemäße Leuchte einfacher ausgestalten, wobei Herstellungsaufwand, Material, Gewicht, Montage- bzw. Demontageaufwand und Kosten eingespart werden können und eine kleine Bauweise erreicht wird.

In den Ansprüchen sind Merkmale enthalten, die die Bauweise und Herstellung weiter vereinfachen und die Montage bzw. Demontage weiter erleichtern. Dabei ist es möglich, den Lampenhalter unlösbar am Reflektor zu befestigen, wobei diesbezügliche Montage- bzw. Demontagemaßnahme entfallen. Durch eine lösbare Befestigung des Lampenhalters läßt sich eine sperrige Bauweise des Reflektors vermeiden. Erfindungsgemäss ist zwischen dem Reflektor und dem Lampenhalter eine Steckverbindung angeordnet, wodurch eine handhabungsfreundliche und schnelle Montage bzw. Demontage gewährleistet ist. Es ist z.B. an der Baustelle möglich, den Lampenhalter in einfacher Weise möglichst ohne den Gebrauch von Werkzeugen am Reflektor zu montieren bzw. zu demontieren. Dabei ist es im weiteren vorteilhaft, die Steckverbindung so auszubilden, daß die Einsteckbewegung des Lampenhalters in die Einsteckposition etwa vertikal bzw. nach unten gerichtet ist. Bei einer solchen Ausgestaltung ist der Lampenhalter aufgrund seiner Schwerkraft daran gehindert, sich aus der Steckfassung herauszubewegen. In Fällen, in denen die Einsteckbewegung unter Berücksichtigung des Einbauzustandes der Leuchte nicht nach unten gerichtet ist, ist es vorteilhaft, zwischen dem Reflektor und dem Lampenhalter eine Positioniervorrichtung zum lösbaren Positionieren des Lampenhalters in der eingesteckten Stellung vorzusehen, um unbeabsichtigte Bewegungen des Lampenhalters aus seiner Einsteckstellung heraus zu vermeiden. Eine solche Positioniervorrichtung eignet sich für alle Einbaupositionen und auch dann, wenn die Einsteckbewegung des Lampenhalters nach unten gerichtet ist. Hierdurch wird z.B. vermieden, daß der Lampenhalter durch Montage- bzw. Demontagemaßnahmen aus seiner Einsteckstellung herausbewegt wird, z.B. beim Einstecken einer Lampen in eine Fassung des Lampenhalters. Im übrigen werden Merkmale erreicht, die zu einer kleinen und/oder kostengünstig hergestellbaren Bauweise der Leuchte bzw. ihrer Teile führen.

Nachfolgend werden die Erfindung und weitere durch sie erzielbare Vorteile anhand von bevorzugten Ausgestaltungen eines Ausführungsbeispiels und vereinfachten Zeichnungen näher erläutert. Es zeigt:
Fig. 1 eine erfindungsgemäße Leuchte in montierter Position und in perspektivischer Darstellung;
Fig. 2 die Leuchte in einer sog. Explosionsdarstellung;
Fig. 3 den Teilschnitt in der Schnittebene III-III in Fig. 1 in der montierten Stellung.

Die in ihrer Gesamtheit mit 1 bezeichnete Leuchte ist eine Einbauleuchte, die in eine Einbauöffnung 2 einer Einbauwand 3 eingebaut ist, bei der es sich um eine Decke oder eine Wand eines mit der Leuchte 1 zu beleuchtenden Raumes 4 handelt. Hierzu dienen nicht dargestellte erste Haltemittel, die mit dem Einbauöffnungsrand zusammenwirken.

Die Hauptteile der Leuchte 1 sind ein domförmiger Reflektor 5 und ein Lichtquellenträger zur Aufnahme wenigstens einer Lichtquelle. Aus Vereinfachungsgründen werden in der weiteren Beschreibung im Hinblick auf das Ausführungsbeispiel der Lichtquellenträger mit Fassungsträger 6 und die Lichtquelle mit Lampe 7 bezeichnet, bei der es sich um wenigstens eine Leuchtstofflampe handeln kann. Außerdem sind vorgesehen ein Montagering 8 zum Abdecken eines Einbauspaltes zwischen der Leuchte 1 und dem Rand der Einbauöffnung 2 und Betriebsmittel 9 für die Leuchte 1, bei denen es sich z.B. um ein Vorschaltgerät und/oder elektrische Anschlußelemente handeln kann, die z.B. in einem Betriebsmittelgehäuse 11 angeordnet sein können und durch ein elektrisches Kabel 12 mit dem Fassungsträger 6 verbindbar sind oder verbunden sein können.

Beim vorliegenden Ausführungsbeispiel weist die Leuchte 1 bzw. ihr Reflektor 5 eine runde Querschnittsform auf, wobei sich der Querschnitt rechtwinklig zur sich in den Raum 4 hinein erstreckenden Hauptabstrahlrichtung 13 verläuft. Die Erfindung ist jedoch nicht auf eine runde Querschnittsform beschränkt. Im Rahmen der Erfindung kann die Querschnittsform auch von einer runden Form abweichend sein, z.B eine viereckige oder quadratische Querschnittsform sein. Der Reflektor 5 besteht aus einer domförmigen Reflektorwand 14 mit einem in die Hauptabstrahlrichtung 13 divergierenden Umfangswandabschnitt, der in einen gewölbten Deckenwandabschnitt übergeht. Am Rand des Umfangswandabschnitts kann ein Außenflansch 15 angeformt sein. Die Innenfläche des Umfangswandsabschnitts und des Deckenwandabschnitts ist als Reflexionsfläche 16 ausgebildet. Hierzu kann die betreffende Innenfläche der Reflektorwand 14 entsprechend behandelt sein oder mit einer Reflexionsschicht beschichtet sein. Zur Positionierung der Lampe 7 im vorzugsweise oberen Bereich des Innenraums 17 des Reflektors 5 ist im Umfangswandabschnitt der Reflektorwand 14 ein Durchführungsloch 18 vorgesehen, das beim vorliegenden Ausführungsbeispiel eine im wesentlichen viereckige Form hat.

Der Montagering 8 ist mit einem sich koaxial zu seiner Mittelachse erstreckenden Hülsenschenkel 8a und einem davon nach außen abstehenden Flanschschenkel 8b im Querschnitt winkelförmig geformt. Der Montagering 8 kann noch zu beschreibende Befestigungsmittel aufweisen, mit denen er am freien Rand des Reflektors 5 und/oder am Rand der Einbauöffnung 2 lösbar befestigbar ist. Es ist der Zweck des Montagerings 8, einen in der Montagestellung der Leuchte 1 vorhandenen Spalt zwischen dem Rand der Einbauöffnung 2 und dem Reflektor 5 abzudecken. Er kann auf dem Umfang verteilt angeordnete und von ihm nach oben ragende nicht dargestellte Haltefinger aufweisen, die zu einer lösbaren Befestigung am Einbauöffnungsrand diesen lösbar hintergreifen. Außerdem kann der Montagering 8 den Reflektor 5 tragen und somit ein Teil des bereits erwähnten ersten Haltemittels zum Halten des Reflektors 5 in der Einbauöffnung 2 bilden. Es ist auch möglich, daß der Reflektor 5 außen an seinem unteren Rand nach oben ragende Haltefinger für ein lösbares Hintergreifen des Einbauöffnungsrandes aufweist.

Der Montagering 8 kann auch an seiner Innenmantelfläche einen umlaufenden Innenflansch 8c oder mehrere auf dem Umfang verteilt angeordnete Innenansätze vorzugsweise einteilig angeformt aufweisen.

Der Fassungsträger 6 ist durch an ihm ausgebildete zweite Haltemittel 22 und mit diesen korrespondierende dritte Haltemittel 23, die von außen zugänglich am Reflektor 5 angeordnet sind, unmittelbar am Reflektor 5 positionierbar. Die zweiten und dritten Haltemittel 22,23 bilden eine Steckverbindung 24, die es ermöglicht, den Fassungsträger 6 handhabungsfreundlich und schnell am Reflektor 5 zu montieren bzw. zu demontieren. Die zweiten Haltemittel 22 und/oder ihre Tragteile sind vorzugsweise einteilig am Fassungsträger 6 angeformt. Entsprechend sind auch die dritten Haltemittel 23 und/oder ihre Tragteile vorzugsweise einteilig am Reflektor 5 angeformt. Hierdurch ist eine rationelle und kostengünstige Fertigung möglich. Es ist vorteilhaft, die Haltemittel 22,23 so auszubilden, daß sie durch eine etwa in die Hauptabstrahlrichtung 13 verlaufende Bewegung des Fassungsträgers 6 in Halteeingriff bringbar sind und durch eine umgekehrte Bewegung des Fassungsträgers 6 voneinander lösbar sind. Hierzu kann eine Führung mit wenigstens einem Führungsteil dienen, das in der Führung bis zu einer Endstellung verschiebbar, jedoch quer zur Führung formschlüssig in der Führung gehalten ist.

Beim vorliegenden Ausführungsbeispiel sind die dritten Haltemittel 23 durch einander gegenüberliegend angeordnete Nuten 23a in zu beiden Seiten des Durchführungslochs 18 angeordneten Stegwänden 23b gebildet, die sich im wesentlichen parallel zueinander und im wesentlichen parallel zur Hauptabstrahlrichtung 13 erstrecken und vorzugsweise einteilig an der Reflektorwand 14 befestigt sind, vorzugsweise angeformt sind. Der Fassungsträger 6 weist voneinander weg abstehende Führungsstege 22a auf, die mit Gleitspiel in die Führungsnuten 23a passen. Die durch den Pfeil 25 verdeutlichte Einsteckbewegung kann durch die Enden der Führungsnuten 23a und/oder durch eine Stufenfläche 25a an der Reflektorwand 14 begrenzt sein. Der Fassungsträger 6 kann ein quaderförmiges Fassungsgehäuse 26 aufweisen, in dem eine oder mehrere nur in Fig. 3 dargestellte Fassungen 26a in einem Fassungskörper 26b angeordnet sind, die von der dem Reflektor 5 zugewandten Stirnseite des Gehäuses 26 her mit einer oder mehreren Lampen 7, hier zwei Stück, zugänglich sind. In den Figuren sind die sich quer zur offenen Stirnseite erstreckenden Seitenwände 26c, eine Deckenwand 26d und eine Rückwand 26e des Fassungsgehäuses 26 sichtbar. Die Deckenwand 26d ist vorzugsweise über die Stirnseite des Fassungsgehäuses 26 verlängert, wobei ihre Stirnkante 26f sich bis zum Umfangswandabschnitt des Reflektors 5 erstreckt und entsprechend dessen Form konkav geformt ist. Hierdurch wird ein sich oberhalb des Durchführungslochs 18 aufgrund der Divergenz des Umfangswandsabschnitts ergebender Freiraum abgedeckt, wobei die Verlängerung der Deckenwand 26c einen Schutz gegen Staubbefall der wenigestens einen Fassung bzw. Lampe 7 bildet.

Die Steckverbindung 24 ermöglicht ein handhabungsfreundliches und schnelles Montieren bzw. Demontieren des Fassungsträgers 6 am Reflektor 5, nämlich durch einfaches Einstecken der zweiten Haltemittel 22 in die dritten Haltemittel 23. Dies kann vor dem Einbau des Reflektors 5 in die Einbauöffnung 2 erfolgen, wobei der soweit vormontiere Reflektor 5 mit dem Betriebsmittelgehäuse 11 und dem Fassungsträger 6 in einer gekippten Position in die Einbauöffnung 2 einsteckbar und dann in seine Normalstellung gekippt werden kann. Eine Möglichkeit zur Positionierung des Reflektors 5 an der Einbauwand 5 kann - wie vorbeschrieben - durch den Montagering 8 oder durch am Reflektor 5 angeordnete Haltemittel erfolgen. Es ist von Vorteil, den Fassungsträger 6 in seiner in die Steckfassung 24 eingesteckten Position durch wenigstens ein Positionierelement lösbar zu positionieren, vorzugsweise durch eine Klemm- oder Verrastungsvorrichtung, die lösbar oder vorzugsweise zu ihrer Lösung manuell überdrückbar sind. Eine Klemmvorrichtung kann z.B. dadurch gebildet sein, daß im Endbereich der Steckfassung seitlich wenigstens ein Klemmnocken 27 angeordnet, insbesondere angeformt ist, der das zugehörige Haltemittel 22 in der Einsteckendstellung klemmt und somit arretiert. Zum Lösen ist diese Klemmung vorzugsweise manuell überdrückbar.

Bei allen Ausgestaltungen kann der Montagering 8 auch als Träger zur lösbaren Befestigung von Zubehörteilen, z.B. für eine den Innenraum 17 des Reflektors 5 abdeckende Scheibe dienen. Dies ist aus Vereinfachungsgründen nicht dargestellt.

Der Reflektor 5, der Fassungsträger 6 und/oder der Montagering 8 bestehen vorzugsweise aus einem Material, das durch Spritzgießen (Spritzguß) oder Druckgießen (Druckguß) herstellbar ist, z.B. Aluminium oder Kunststoff, wobei die Teile mit ihren Anbauteilen jeweils einstückig geformt sind und einfach und kostengünstig durch Spritzgießen hergestellt werden können.

Die Lampen 7 können nach dem Anmontieren des Fassungsträgers 6 an den Reflektor 5 von dessen Innenraum 17 montiert, d.h., in die Fassungen 26a eingesetzt, werden.

## Patentansprüche

1. a) Decken- oder Wandeinbauleuchte,
b) mit einem domförmigen Reflektor (5),
c) einem Durchführungsloch (18) in der Reflektorseitenwand (14) und
d) einem eine Lichtquelle (7) tragenden Lichtquellenträger (6),
e) wobei sich der Lichtquellenträger (6) zumindest teilweise außerhalb des Reflektors (5) befindet,
f) wobei das Durchführungsloch (18) von dem Lichtquellenträger (6)
g) oder der Lichtquelle (7) durchgriffen wird, derart,
h) dass sich zumindest die Lichtquelle (7) innerhalb des Reflektors (5) befindet,
i) und wobei der Lichtquellenträger (6) durch direkte Verbindung mit der Außenseite des Reflektors (5) an letzterem befestigt ist,
**dadurch gekennzeichnet,**
j) **dass** der Lichtquellenträger (6) mittels einer Steckverbindung (24) am Reflektor (5) befestigt ist,
k) **dass** zur Realisierung der Steckverbindung (24) an der Außenseite des Reflektors (5) und an dem Lichtquellenträger (6) zum gegenseitigen Eingriff bestimmte Haltemittel (22, 23) angeformt sind,
l) wobei die Haltemittel (22, 23) die Steckverbindung (24) bilden,
m) wobei die Haltemittel (22, 23) durch Führungsteile gebildet sind, die quer zur Führungsrichtung im formschlüssigen Führungseingriff stehen
n) und **dass** die durch die Führungsteile vorgegebene Einsteckbewegung etwa in der Hauptabstrahlrichtung (13) der Leuchte (1) gerichtet ist.

2. Decken- oder Wandeinbauleuchte nach Anspruch 1,
**dadurch gekennzeichnet,**
**dass** der Lichtquellenträger (6) lösbar am Reflektor (5) befestigt ist.

3. Decken- oder Wandeinbauleuchte nach einem der vorherigen Ansprüche,
**dadurch gekennzeichnet,**
**dass** die an der Außenseite des Reflektors (5) angeformten Haltemittel (23) von zwei auf beiden Seiten des Durchführungslochs (18) angeordneten Vorsprüngen gebildet sind.

4. Decken- oder Wandeinbauleuchte, nach einem der vorherigen Ansprüche,
**dadurch gekennzeichnet,**
**dass** die Führungsteile durch eine oder zwei voneinander beabstandete Nuten (23a) und jeweils einen darin einfassenden Steg (22a) gebildet ist bzw. sind.

5. Decken- oder Wandeinbauleuchte nach Anspruch 3 und 4,
**dadurch gekennzeichnet,**
**dass** die Vorsprünge gegeneinander gerichtete Nuten (23a) aufweisen, in die von Seitenwänden (26c) des Lampenhalters (6) nach außen abstehende Stege (22a) mit Gleitspiel einfassen.

6. Decken- oder Wandeinbauleuchte nach einem der vorherigen Ansprüche,
**dadurch gekennzeichnet,**
**dass** eine Positioniervorrichtung, insbesondere eine Verrastungsvorrichtung oder Klemmvorrichtung (27), zum lösbaren Positionieren des Fassungsträgers (6) in der in die Steckverbindung (24) eingesteckten Position vorgesehen ist.

## Claims

1. a) Built-in ceiling or wall luminaire,
b) having a dome-shaped reflector (5),
c) a through hole (18) in the reflector side wall (14), and
d) a light-source carrier (6) carrying a light source (7),
e) wherein the light-source carrier (6) is located at least partially outside the reflector (5),
f) wherein the through hole (18) is penetrated by the light-source carrier (6)
g) or the light source (7) in such a way that
h) at least the light source (7) is located within the reflector (5),
i) and wherein the light-source carrier (6) is, by way of a direct connection with the outside of the reflector (5), fastened to the latter, **characterised in that**
j) the light-source carrier (6) is fastened to the reflector (5) by means of a plug-in connection (24),
k) for the realization of the plug-in connection (24), pre-formed on the outside of the reflector (5) and on the light-source carrier (6) there are holding means (22, 23) intended for mutual engagement,
l) wherein the holding means (22, 23) form the plug-in connection (24),
m) wherein the holding means (22, 23) are formed by guide parts which, transversely to the guiding direction, are engaged in a form-fitting manner with guidance,
n) and the insertion movement predetermined by the guide parts is directed approximately in the main emission direction (13) of the luminaire (1).

2. Built-in ceiling or wall luminaire according to claim 1,
**characterised in that**
the light-source carrier (6) is releasably fastened to the reflector (5).

3. Built-in ceiling or wall luminaire according to any preceding claim,
**characterised in that**
the holding means (23) pre-formed on the outside of the reflector (5) are formed by two projections arranged on both sides of the through hole (18).

4. Built-in ceiling or wall luminaire according to any preceding claim,
**characterised in that**
the guide parts are formed by one or two grooves (23a) mutually spaced apart and in each case a web (22a) engaging therein.

5. Built-in ceiling or wall luminaire according to claim 3 and 4,
**characterised in that**
the projections have grooves (23a) which are directed towards one another and into which webs (22a) protruding outwardly from side walls (26c) of the lamp-holder (6) engage with play for sliding.

6. Built-in ceiling or wall luminaire according to any preceding claim,
**characterised in that**
a positioning device, in particular a latching device or clamping device (27), is provided for the releasable positioning of the fitting carrier (6) in the position of insertion into the plug-in connection (24).

## Revendications

1. a) Lampe encastrée pour plafond ou mur, comprenant
b) un réflecteur (5) présentant la forme d'un mandrin,
c) un trou de passage (18) dans la paroi latérale du réflecteur (14), et
d) un support de source de lumière (6) supportant une source de lumière (7),
e) sachant que le support de source de lumière (6) se trouve au moins en partie en dehors du réflecteur (5),
f) sachant que le trou de passage (18) est traversé par le support de source de lumière (6)
g) ou par la source de lumière (7) de telle manière
h) qu'au moins la source de lumière (7) se trouve à l'intérieur du réflecteur (5),
i) et sachant que le support de source de lumière (6) est fixé grâce à un assemblage direct par le côté extérieur du réflecteur (5) à ce dernier,
caractérisée en ce
j) que le support de source de lumière (6) est fixé au niveau du réflecteur (5) au moyen d'un système d'assemblage par enfichage (24),
k) que certains moyens de maintien (22, 23) sont formés au niveau du côté extérieur du réflecteur (5) et au niveau du support de source de lumière (6) pour un engrènement mutuel afin de réaliser le système d'assemblage par enfichage (24),
l) sachant que les moyens de maintien (22, 23) forment le système d'assemblage par enfichage (24),
m) sachant que les moyens de maintien (22, 23) sont formés par des éléments de guidage, qui sont en prise par guidage par complémentartié de forme de manière transversale par rapport au sens de guidage,
n) et en ce que le mouvement d'emboîtement prédéfini par les éléments de guidage est orienté approximativement dans le sens de rayonnement principal (13) de la lampe (1).

2. Lampe encastrée pour plafond ou mur selon la revendication 1, **caractérisée en ce**
**que** le support de source de lumière (6) est fixé de manière amovible au niveau du réflecteur (5).

3. Lampe encastrée pour plafond ou mur selon l'une quelconque des revendications précédentes,
**caractérisée en ce**
**que** les moyens de maintien (23) formés au niveau du côté extérieur du réflecteur (5) sont formés par deux parties faisant saillie disposées de part et d'autre du trou de passage (18).

4. Lampe encastrée pour plafond ou mur selon l'une quelconque des revendications précédentes,
**caractérisée en ce**
**que** les éléments de guidage sont formés par une ou deux rainures (23a) espacées l'une de l'autre et respectivement par une entretoise (22a) renfermée par ces dernières.

5. Lampe encastrée pour plafond ou mur selon la revendication 3 et 4, **caractérisée en ce**
**que** les parties faisant saillie présentent des rainures (23a) orientées dans des sens opposés, lesquelles renferment avec un jeu de glissement des entretoises (22a) dépassant vers l'extérieur des parois latérales (26c) du système de maintien de lampe (6).

6. Lampe encastrée pour plafond ou mur selon l'une quelconque des revendications précédentes,
**caractérisée en ce**
**qu'**un dispositif de positionnement, en particulier un dispositif d'enclenchement ou un dispositif de serrage (27), est prévu afin de positionner de manière amovible le support de châssis (6) dans la position emboîtée dans le système d'assemblage par enfichage (24).
